# EUROPÄISCHE PATENTSCHRIFT

(11) **EP 3 210 899 B1**
(45) Veröffentlichungstag und Bekanntmachung des Hinweises auf die Patenterteilung: **06.04.2022**
(21) Anmeldenummer: 17000255.4
(22) Anmeldetag: 16.02.2017
(51) Int. Cl.: B65C 9/18

(54) **VERFAHREN UND VORRICHTUNG ZUM AUFBRINGEN VON ETIKETTEN AUF PRODUKTEN**
METHOD AND DEVICE FOR APPLYING LABELS TO PRODUCTS
PROCÉDÉ ET DISPOSITIF D'APPLICATION D'ÉTIQUETTES SUR DES PRODUITS

(30) Priorität: 26.02.2016 DE 102016002250
(43) Veröffentlichungstag der Anmeldung: 30.08.2017
(73) Patentinhaber: Focke & Co. (GmbH & Co. KG), 27283 Verden (DE)
(72) Erfinder: Roesler, Burkard, 27337 Blender (DE); Vujevic, Aleksandar, 30419 Hannover (DE); Beutler, Benny, 29693 Böhme (DE); Loserelt, Thomas, 27726 Worpswede (DE)
(74) Vertreter: Aulich, Martin

(56) Entgegenhaltungen:
- WO-A1-2011/091851
- WO-A1-2015/140655
- DE-A1- 2 555 910
- JP-A- H06 210 911
- US-A1- 2009 188 613

## Beschreibung

Die vorliegende Erfindung betrifft ein Verfahren zum Aufbringen von Etiketten auf Produkte, insbesondere auf Zuschnitte oder Materialbahnen für Packungen für Tabakprodukte, bei dem ein Trägerband mit darauf angeordneten Etiketten im Rahmen einer ersten, beschleunigten Förderbewegung zu einem Lösebereich gefördert wird, in dem jeweils mindestens ein Etikett von dem Trägerband gelöst wird. Die Erfindung betrifft des Weiteren eine Vorrichtung zur Durchführung dieses Verfahrens.

Es sind Etikettierer bekannt, bei denen das Trägerband beschleunigt zu einem Lösebereich gefördert wird, um die Geschwindigkeit des Trägerbands auf diese Weise an die Geschwindigkeit eines bewegten, die Etiketten mitnehmenden Mitnahmeorgans des Lösebereichs anzugleichen. Die Anforderungen an die Produktionsleistung von Etikettierern steigen allerdings immer weiter an. Entsprechend erhöhen sich auch die Kräfte, die auf das Etikettenträgerband während solcher Beschleunigungsphasen wirken. Diese können im Extremfall zu so großen Bahnspannungen führen, dass das Trägerband reißt.

Die WO 2015/140655 A1 zeigt ein Verfahren gemäß dem Oberbegriff des Anspruchs 1 sowie eine Vorrichtung gemäß dem Oberbegriff des Anspruchs 12, und zeigt damit bei der Etikettierung von Flaschen auf einem Trägerband angeordnete Etiketten in einer beschleunigten Bewegung einem Abzugsorgan zuzuführen und dann einzeln auf die Flaschen aufzubringen. Das Abzugsorgan kann dabei vor dem Beschleunigen der Etiketten zunächst entgegen der Förderrichtung bewegt werden, um den Beschleunigungsweg zu verlängern.

Es ist Aufgabe der vorliegenden Erfindung, das eingangs genannte Verfahren und die eingangs genannte Vorrichtung weiterzuentwickeln. Diese Aufgabe wird gelöst durch ein 2019022738.DOC

Verfahren mit den Merkmalen des Anspruchs 1 sowie eine Vorrichtung mit den Merkmalen des Anspruchs 12.

Entsprechend ist erfindungsgemäß unter anderem vorgesehen, dass das Trägerband zur Verlängerung des Weges, entlang dessen das Trägerband mit den darauf angeordneten Etiketten beschleunigt zu dem Lösebereich oder einer Lösestation gefördert wird, durch eine zweite, insbesondere entgegengesetzte Förderbewegung von dem Lösebereich bzw. der Lösestation wegbewegt wird, die der ersten Förderbewegung zeitlich vorgelagert ist oder mit dieser zeitlich überlagert ist.

Mit anderen Worten wird das Trägerband - entweder bevor es zu dem Lösebereich beschleunigt wird oder gegebenenfalls auch währenddessen - zurück- bzw. in die der Beschleunigungsrichtung entgegengesetzte Richtung bewegt, um den Abstand zwischen dem nächstabzunehmenden Etikett und dem Lösebereich zu vergrößern. Für die Beschleunigung steht dann ein längerer Weg zur Verfügung. Die Endgeschwindigkeit, die das Trägerband am Ende der Beschleunigungsphase im Lösebereich erreichen soll, kann dann entlang einer längeren Wegstrecke erreicht werden, was im Ergebnis geringere Beschleunigungswerte ermöglicht und in der Konsequenz geringere auf das Trägerband wirkende Kräfte verursacht. Dies jeweils im Vergleich zu einer Konstellation ohne solche entgegengesetzte, zweite Förderbewegung.

In der Regel erfolgt das Lösen der Etiketten in dem Lösebereich zyklisch bzw. taktweise (im Maschinentakt). Dabei werden die Etiketten nacheinander zu dem Lösebereich gefördert. Pro Takt wird dabei eine definierte Anzahl von Etiketten von dem Trägerband gelöst. Häufig genau ein Etikett, es können aber auch mehrere Etiketten sein.

Das Trägerband bzw. jeweils ein mindestens das nächstabzunehmende Etikett umfassender Abschnitt desselben wird innerhalb eines Maschinentakts zunächst durch die zweite Förderbewegung von dem Lösebereich weg bewegt, dann beschleunigt zum Lösebereich hin bewegt (erste Förderbewegung) und schließlich dort das Etikett von dem Trägerband gelöst. Im nächsten Zyklus wird dann der Abschnitt mit dem nächstfolgenden Etikett von dem Lösebereich weg bewegt, dann beschleunigt und schließlich gelöst etc.

Neben dieser bevorzugten Ausführungsform ist es allerdings auch denkbar, dass die zweite Förderbewegung der ersten nicht zeitlich vorgelagert ist, sondern diese zeitlich mindestens teilweise überlagert. Beispielsweise könnte ein motorisch bewegbares Führungsorgan, entlang dessen die Trägerbahn geführt wird, zusammen mit dem Trägerband von dem Lösebereich wegbewegt werden bzw. unter Mitnahme der Trägerbahn, während die Trägerbahn selbst relativ zu dem sich bewegenden Führungsorgan bereits beschleunigt in Richtung des Lösebereichs bewegt wird. Diese beiden überlagerten Bewegungen würden im Ergebnis ebenfalls dazu führen, dass für die Beschleunigung des Trägerbands auf die gewünschte Endgeschwindigkeit eine größere Wegstrecke zur Verfügung steht als ohne eine solche Bewegung des Führungsorgans.

Das motorisch bewegbare Führungsorgan kann aber die zweite Förderbewegung theoretisch auch zeitlich vorgelagert durchführen, ohne dass die Trägerbahn zusätzlich relativ zu dem Führungsorgan bewegt wird. Mit anderen Worten könnte in einem Maschinenzyklus das Führungsorgan zusammen mit dem relativ zu diesem in diesem Moment nicht bewegten Trägerband zunächst die entgegengesetzte, zweite Förderbewegung vollziehen, das heißt, die Förderbewegung weg von dem Lösebereich. Anschließend könnte das motorisch bewegbare Führungsorgan unter Mitnahme des Trägerbands die erste Förderbewegung hin zu dem Lösebereich ausführen. Innerhalb eines Maschinenzyklus würde das Führungsorgan somit eine Hin- und Herbewegung ausführen.

Diese erste Förderbewegung könnte im Übrigen dann alternativ auch eine Kombination aus der vorgenannten Bewegung des motorisch bewegbaren Führungsorgans und einer ebenfalls zu dem Lösebereich gerichteten Bewegung des Trägerbands relativ zu dem motorisch bewegbaren Führungsorgan sein.

Alternativ, und dies wird vermutlich der Regelfall sein, können allerdings die erste und/oder die zweite Förderbewegung durch Rotation eines bezogen auf etwaige Translationsbewegungen ortsfesten, das Trägerband fördernden, rotierenden Fördermittels bewirkt werden, wie etwa einer Förderwalze bzw. eines Förderwalzenpaares oder einer Bobine, auf die das Trägerband aufgewickelt wird.

Was das Führungsorgan betrifft, so ist dies vorzugsweise ein längliches Umlenkorgan zur Umlenkung des Trägerbands. Ein vorderer Umlenkbereich kann dann gleichzeitig eine sogenannte Abzugskante bilden, in deren Bereich die Etiketten von dem Trägerband abgelöst werden.

Was die erste und die zweite Förderbewegung betrifft, so sind diese bevorzugt derart ausgebildet, dass der zeitabhängige Geschwindigkeitsverlauf des Trägerbands (pro Takt oder über sämtliche Takte gesehen) einer harmonischen Schwingung entspricht. Dabei wird das Trägerband in der beschriebenen Weise relativ zu dem Lösebereich nach Art einer harmonischen Schwingung zu dem Lösebereich hin- und von diesem wegbewegt. Was den Lösebereich betrifft, weist er in an sich bekannter Weise ein bewegtes Mitnahmeorgan auf, nämlich eine rotierende Abzugswalze, wobei das bewegte Mitnahmeorgan das Etikett von dem Trägerband abnimmt oder übernimmt, es danach im Rahmen einer Transferbewegung zu einer Übergabestation bzw. in einen Übergabebereich fördert und dort an ein Produkt übergibt bzw. es auf dieses auflegt, insbesondere auf eine Materialbahn, wie etwa eine Folienbahn, oder ein Produkt wie eine Zigarettenpackung. Erfindungsgemäß können auch andere Produkte auf diese Weise mit Etiketten ausgestattet werden, wie etwa Flaschen, Dosen etc. Zudem versteht es sich, dass grundsätzlich, aber nicht erfindungsgemäß, auch auf ein bewegtes Mitnahmeorgan verzichtet werden könnte und die Etiketten nach dem Lösen von dem Trägerband auch unmittelbar auf das Produkt aufgelegt werden könnten.

Das Mitnahmeorgan ist - wie oben angedeutet - als insbesondere mit konstanter Geschwindigkeit rotierende und in diesem Fall entsprechend mit konstanter Umfangsgeschwindigkeit umlaufende Abzugswalze ausgebildet, wobei das in Richtung des Lösebereichs beschleunigte Trägerband zusammen mit dem zu lösenden Etikett das rotierende Mitnahmeorgan mit einer Geschwindigkeit erreicht, die geringer ist als die Umfangsgeschwindigkeit derselben in diesem Moment.

Nach Erreichen des rotierenden Mitnahmeorgans wird ein voreilender Abschnitt des zu lösenden Etiketts durch das rotierende Mitnahmeorgan von dem Trägerband abgelöst und von dem rotierenden Mitnahmeorgan übernommen, während sich ein hinterer, nacheilender Abschnitt desselben (noch) auf dem Trägerband befindet. Dabei weist in diesem Moment das rotierende Mitnahmeorgan eine bzw. die Umfangsgeschwindigkeit auf. die größer ist als die Trägerbandgeschwindigkeit, sodass das zu lösende Etikett aufgrund dieser Geschwindigkeitsdifferenz straff gezogen wird.

Bevorzugt wird dabei entsprechend in den oben beschriebenen Fällen die beschleunigte Bewegung des Trägerbands hin zu dem Lösebereich so gesteuert (sowie gegebenenfalls zusätzlich die Bewegung des rotierenden Mitnahmeorgans, sollte diese keine konstante Rotation- bzw. Umfangsgeschwindigkeit aufweisen), dass sich die vorgenannte Geschwindigkeitsdifferenz einstellt.

Zudem wird das Trägerband bei vorzugsweise konstanter Umfangs- bzw.

Rotationsgeschwindigkeit des rotierenden Mitnahmeorgans entsprechend in Richtung des rotierenden Mitnahmeorgans (weiter-)beschleunigt , bis das Trägerband die Geschwindigkeit des rotierenden Mitnahmeorgans erreicht hat.

Die Produkte, auf die die Etiketten aufgelegt werden sollen, insbesondere die Zigarettenpackungen, werden entlang eines Übergabebereichs bewegt - vorzugsweise mit konstanter Geschwindigkeit -, in dem das rotierende Mitnahmeorgan das von ihr jeweils (ganz oder teilweise) übernommene Etikett auf jeweils eines der Produkte auflegt. Dabei entspricht die Geschwindigkeit des Trägerbands - insbesondere durch geeignete Steuerung der Beschleunigungsbewegung des Trägerbands bei mit konstanter Geschwindigkeit rotierendem Mitnahmeorgan -, der Umfangsgeschwindigkeit des rotierenden Mitnahmeorgans (spätestens dann), wenn/sobald das rotierende Mitnahmeorgan den voreilenden Abschnitt des Etiketts auf das Produkt auflegt.

Erfindungsgemäß wird der voreilende Abschnitt des von dem rotierenden Mitnahmeorgan (teilweise) übernommenen Etiketts bereits auf das Produkt aufgelegt, während sich der nacheilende, hintere Abschnitt desselben noch auf dem Trägerband befindet.

Was die Geschwindigkeit des Trägerbands betrifft, so entspricht sie bevorzugt in der gesamten Zeitspanne von dem Zeitpunkt des Auflegens des voreilenden Abschnitts des Etiketts auf das Produkt bis zum Zeitpunkt des vollständigen Ablösens des gesamten Etiketts von dem Trägerband der Umfangsgeschwindigkeit des rotierenden Mitnahmeorgans.

Weiter kann vorgesehen sein, dass während der gesamten Zeitspanne, in der das Etikett durch das rotierende Mitnahmeorgan auf das Produkt aufgelegt wird, die Umfangsgeschwindigkeit des bevorzugt mit konstanter Geschwindigkeit rotierenden Mitnahmeorgans und die Geschwindigkeit des bevorzugt ebenfalls mit konstanter Geschwindigkeit bewegten Produkts gleich (eingestellt) sind. Also von dem Beginn des Auflegevorgangs (Auflegen des voreilenden Abschnitts des Etiketts) bis zum Ende des Auflegevorgangs (Auflegen des letzten/hinteren Abschnitts des Etiketts).

In weiterer Ausbildung der Erfindung ist vorgesehen, dass die Lage des Etiketts relativ zu dem Mitnahmeorgan mittels eines Sensors erfasst wird, wie etwa einer Kamera oder einer Lichtschranke; insbesondere während der Förderbewegung des Mitnahmeorgans. Dabei wird die spätere Übergabe des Etiketts durch das Mitnahmeorgan an das Produkt abhängig von der erfassten Relativlage zwischen Mitnahmeorgan und Etikett gesteuert. Eine Vorrichtung zur Durchführung des oben genannten Verfahrens weist ein oder mehrere motorisch angetriebene Fördermittel auf, mit dem/mit denen die besagten Förderbewegungen ausgeführt werden können, sowie einen geeigneten Lösebereich bzw. eine geeignete Lösestation; insbesondere einen Lösebereich, der ein bewegtes Mitnahmeorgan aufweist. Weiter weist eine solche Vorrichtung eine Steuereinrichtung auf, mit der der Antrieb des/der motorisch angetriebenen Fördermittel(s) geeignet steuerbar ist. Die Steuereinrichtung ist dabei derart ausgebildet, dass das Trägerband die vorgenannten Förderbewegungen ausführen kann.

Weitere Merkmale der vorliegenden Erfindung ergeben sich aus den beigefügten Patentansprüchen, aus der nachfolgenden Beschreibung bevorzugter Ausführungsbeispiele sowie aus den beigefügten Zeichnungen. Darin zeigt:
- Fig. 1: eine Prinzipdarstellung eines nicht erfindungsgemäßen Verfahrens und einer nicht erfindungsgemäßen Vorrichtung zur Etikettierung von Produkten in Seitenansicht,
- Fig. 2: die Einzelheit II aus Fig. 1 in vergrößerter Darstellung,
- Fig. 3: die Darstellung aus Fig. 2 in einem anderen Betriebszustand der Vorrichtung,
- Fig.4: ein Diagramm der über den Drehwinkel des Mitnahmeorgans des Lösebereichs aufgetragenen Geschwindigkeitsverläufe des Mitnahmeorgans, einer Materialbahn, auf die mittels des Mitnahmeorgans Etiketten aufgelegt werden sowie des die Etiketten tragenden Trägerbands,
- Fig. 5: die Einzelheit V aus Fig. 2 in vergrößerter Darstellung,
- Fig. 6: eine Prinzipdarstellung einer alternativen nicht erfindungsgemäßen Ausführungsform in Seitenansicht,
- Fig. 7: die alternative Ausführungsform aus Fig. 6 in einem anderen Betriebszustand,
- Fig. 8: eine Prinzipdarstellung einer Ausführungsform der Erfindung in Seitenansicht in einer ersten Phase,
- Fig. 9: die Ausführungsform der Erfindung gemäß Fig. 8 zu einem späteren Zeitpunkt,
- Fig. 10: die Ausführungsform der Erfindung gemäß Fig. 8 zu einem nochmals späteren Zeitpunkt.

Die in den Zeichnungen gezeigte Vorrichtung 10 - Etikettiervorrichtung - dient zum Aufbringen von Etiketten 11 auf Produkte, vorliegend auf eine als Folienbahn ausgebildete Materialbahn 12.

Die auf diese Weise etikettierte Materialbahn 12 wird für die Herstellung von Zigarettenpackungen verwendet. Die Vorrichtung 10 ist daher Teil einer entsprechenden Zigarettenverpackungsmaschine. Die Erfindung ist aber keineswegs hierauf beschränkt. Eine erfindungsgemäße Etikettiervorrichtung kann auch in anderen technischen Gebieten zum Einsatz kommen. Beispielsweise bei der Etikettierung von Getränkeflaschen oder dergleichen.

Die Etikettiervorrichtung 10 weist als Materialspeicher eine erste Bobine 13 auf, auf die ein Trägerband 14 mit darauf angeordneten Etiketten 11 aufgewickelt ist. Das (Etiketten-)Trägerband 14 ist entlang eines Lösebereichs 15 bzw. einer Lösestation geführt bis hin zu einer zweiten Bobine 16, auf die das Trägerband 14 im Rahmen des Produktionsprozesses aufgewickelt wird.

In dem Lösebereich 15 werden die nacheinander auf dem Trägerband 14 angeordneten Etiketten 11 einzeln von dem Trägerband 14 gelöst bzw. von diesem abgenommen und von einem rotierenden, von einem Servomotor 38 angetriebenen Mitnahmeorgan 17 einem Übergabereich 18 zugefördert bzw. einer Übergabestation.

In dem Übergabebereich 18 wird jedes einzelne Etikett 11 jeweils hinter- bzw. nacheinander auf die entlang des Übergabereichs 18 geförderte Materialbahn 12 aufgelegt; dies in vorbestimmten Abständen.

Zum Lösebereich 15 wird das Trägerband 14 entlang von Umlenkrollen 19a, 19b geführt. Stromab der Umlenkrollen 19a, 19b und stromauf des Lösebereichs 15 ist ein bezogen auf etwaige Translationsbewegungen vorliegend ortsfestes Fördermittel 20 angeordnet, das Förderkräfte auf das Trägerband 14 überträgt.

Das Fördermittel 20 ist in diesem Fall als rotierende Antriebswalze ausgebildet. Es ist motorisch durch einen Servomotor 21 angetrieben.

Stromab des Fördermittels 20 ist eine erste Tänzereinrichtung 22 vorgesehen. Mit Hilfe der ersten Tänzereinrichtung 22 kann durch entsprechende regelungstechnische Anpassung der auf das Trägerband 14 wirkenden Antriebskräfte die Bahnspannung des Trägerbands 14 bzw. die auf dieses wirkenden Zugkräfte stromauf des Lösebereichs 15 eingestellt bzw. geregelt werden.

Im weiteren Verlauf ist das Trägerband 14 entlang eines vorliegend als Umlenkorgan ausgebildeten Führungsorgans 23 geführt, das Teil des Lösebereichs 15 ist. Das Führungsorgan 23 bzw. das Umlenkorgan ist als sogenannte Abzugskante ausgebildet, an der die Etiketten durch eine von dem Führungsorgan 23 bewirkte spitzwinklige Umlenkung des Trägerbands 14 um das freie Ende des Führungsorgans 23 einzeln von dem Trägerband 14 gelöst bzw. abgeschält werden.

Stromab des Lösebereichs 15 ist ein weiteres, das Trägerband 14 förderndes, ebenfalls bezogen auf Translationsbewegungen ortsfestes Fördermittel 24 angeordnet, nämlich ebenfalls eine durch einen Servomotor 25 angetriebene Antriebswalze.

Stromab des Fördermittels 24 wird das Trägerband 14 mit Hilfe weiterer Umlenkrollen 19c, 19d und 19e entlang einer zweiten Tänzereinrichtung 26 geführt. Mithilfe der Tänzereinrichtung 26 wird die Bahnspannung des Trägerbands 14 bzw. die auf diese wirkende Zugkraft stromab des Lösebereichs 15 geregelt bzw. eingestellt.

Das Mitnahmeorgan 17 ist zugleich Teil des Lösebereichs 15 und des Übergabebereichs 18. Es ist vorliegend als rotierende Abzugswalze ausgebildet. Es verfügt an seinem Umfang über ein Mitnahmemittel 27, mit dem ein insbesondere ganz oder teilweise bereits von dem Trägerband 14 gelöstes Etikett 11 mitgenommen werden kann und mit dem das Etikett 11 bei einer Transferbewegung des Mitnahmeorgans 17 zum Übergabebereich 18 an dem Mitnahmeorgan 17 gehalten werden kann.

Zur Einstellung der Neigung des Führungsorgans 23 relativ zu dem Mitnahmeorgan 17 bzw. zu dem Mitnahmemittel 27 ist das Führungsorgan 23 durch auf einen gewünschten Neigungswinkel einstellbare Lagermittel 39 (schwenkbar) gelagert.

Vorliegend umfasst das Mitnahmemittel 27 Saugöffnungen oder Saugbohrungen 29, die mittels einer Unterdruckquelle mit Unterdruck beaufschlagbar sind. Jedes Etikett 11 wird entsprechend durch Unterdruck von dem Trägerband 14 abgelöst und im weiteren Verlauf durch das Mitnahmemittel 27 des Mitnahmeorgans 17 gehalten.

Für eine Mitnahme eines Etiketts 11 des Trägerbands 14 wird das Trägerband 14, nämlich ein das jeweils nächste abzunehmende Etikett umfassender Abschnitt desselben, durch das Fördermittel 24 von einer Ausgangsgeschwindigkeit auf eine im Lösebereich 15 erreichte Endgeschwindigkeit beschleunigt, die der Umfangsgeschwindigkeit des Mitnahmeorgans 17 während der Phase des Mitnehmens des Etiketts 11 entspricht, vgl. beispielsweise Fig. 2.

Nach Übernahme des jeweiligen Etiketts 11 durch das Mitnahmeorgan 17 wird das Mitnahmeorgan 17 (in Pfeilrichtung) weiterrotiert, und zwar bis es auf der Materialbahn 12 im Übergabebereich 18 - im Zusammenwirken mit einer Gegenrolle oder Gegenwalze 28 - abgelegt wird.

Zu diesem Zweck werden die von dem Mitnahmemittel 27 aufgebrachten Haltekräfte, mit denen das Mitnahmemittel 27 das Etikett 11 während der Rotationsphase des Mitnahmeorgans 17 hält, unterbrochen bzw. auf null reduziert. Konkret wird im vorliegenden Fall die Beaufschlagung der Saugbohrungen 29 mit Unterdruck unterbrochen.

Besonders wichtig ist nun die Steuerung der Förderbewegungen des Trägerbandes 14.

An sich konventionell erfolgt zunächst die oben bereits angedeutete Bewegung des Trägerbands 14 bzw. des mindestens das nächste abzunehmende Etikett 11 - in der Regel mehrere weitere Etiketten 11 - umfassenden Trägerbandabschnitts zu dem Lösebereich 15 taktweise für jedes zu lösende Etikett 11. Nämlich taktweise als beschleunigte Bewegung des Trägerbands 14 ausgehend von einer Anfangsgeschwindigkeit bis zu einer Endgeschwindigkeit.

Erfindungsgemäß wurde erkannt, dass bei dieser beschleunigten Bewegung insbesondere bei hohen Taktgeschwindigkeiten sehr hohe Kräfte auf das Trägerband 14 wirken. Nicht zuletzt bedingt durch die hohen Trägheitsmomente der ersten Tänzereinrichtung 22.

Aus diesem Grund sieht die Erfindung vor, in jedem Maschinentakt dieser ersten Förderbewegung in Richtung des Lösebereichs 15 eine zweite, entgegengesetzte Förderbewegung von dem Lösebereich 15 weg zeitlich vorzulagern, vgl. Fig. 3, oder zeitlich zu überlagern.

In dem in den Fig. 2, 3 gezeigten Ausführungsbespiel wird taktweise vor jeder Beschleunigungsbewegung in Richtung des Lösebereichs 15 das Trägerband 14 bzw. der das mindestens das nächste Etikett 11 umfassende Trägerbandabschnitt durch entgegengesetzte Rotation insbesondere des Fördermittels 20 (beschleunigt) in entgegengesetzte Richtung bewegt, nämlich von dem Lösebereich 15 weg.

Durch diese zweite Förderbewegung wird die Distanz des jeweils nächstabzunehmenden Etiketts 11 zu dem Lösebereich 15 zunächst vergrößert, bevor die darauf folgende erste Förderbewegung in Richtung des Lösebereichs 15 erfolgt.

Für die erste Förderbewegung, die das Etikett 11 bzw. den entsprechenden Trägerbandabschnitt dann auf die für das Lösen des Etiketts 11 durch das Mitnahmeorgan 17 gewünschte/notwendige Endgeschwindigkeit bringt, steht daher eine längere Strecke zur Verfügung bzw. ein längerer Weg als dies ohne die zweite Förderbewegung der Fall wäre, so dass die hierfür notwendige Beschleunigung entsprechend geringer sein kann als dies ohne die zweite Förderbewegung der Fall sein müsste.

Die Bewegungsverläufe und die Geschwindigkeitsverläufe, die das Trägerband 14 dabei vollzieht, sind vorliegend sinusförmig. In Fig. 4 sind zur Veranschaulichung über den Drehwinkel ϕ die Geschwindigkeitswerte v der beteiligten Materialien bzw. Organe aufgetragen.

Mit dem Bezugszeichen 30 ist dabei der Verlauf der Fördergeschwindigkeit gekennzeichnet, die die Materialbahn 12 aufweist, auf die die Etiketten 11 aufgelegt werden. Wie zu erkennen ist, wird die Materialbahn 12 vorliegend jeweils mit konstanter Geschwindigkeit entlang des Übergabebereichs 18 gefördert.

Mit dem Bezugszeichen 31 ist der Geschwindigkeitsverlauf des rotierenden Mitnahmeorgans 17 gekennzeichnet.

Mit dem Bezugszeichen 32 schließlich ist die Fördergeschwindigkeit des Trägerbands 14 gekennzeichnet.

Gut erkennbar ist insgesamt, dass beispielsweise bezogen auf den Drehwinkel ϕ des Mitnahmeorgans 17 (es könnte alternativ auch der Drehwinkel ϕ der jeweiligen rotierenden, das Trägerband 14 antreibenden Fördermittel 20, 24 verwendet werden) der Geschwindigkeitsverlauf des Trägerbands 14 sinusförmig ist.

Bei einem Wert von ca. ϕ = 100° weist die Geschwindigkeit des Trägerbands 14 einen Maximalwert auf. Dies entspricht der Phase, in der das Trägerband 14 nach der oben geschilderten Beschleunigung im Rahmen der ersten Förderbewegung die Endgeschwindigkeit im Lösebereich 15 erreicht hat, bei der das Etikett 11 durch das Mitnahmeorgan 17 von dem Trägerband 14 abgenommen wird. Entsprechend sind die Geschwindigkeitswerte des Trägerbands 14 und des Mitnahmeorgans 17 in diesem Bereich einander angeglichen bzw. sie entsprechen einander, vgl. den Verlauf der Kurven 31, 32 in diesem Bereich.

Anschließend (zu höheren Drehwinkeln hin) wird das Trägerband 14 abgebremst und in die entgegengesetzte Richtung bewegt. Es wird die zweite Förderbewegung initiiert, und zwar für das nächste Etikett 11, um - wie oben geschildert - den Abstand zu dem Lösebereich 15 zu vergrößern und um wiederrum für die darauf folgende Beschleunigung eine größere Wegstrecke zur Verfügung zu stellen.

Die Maximalwerte des Geschwindigkeitsverlaufs des Mitnahmeorgans 17 werden im Übrigen in den Phasen unmittelbar nach der Übernahme des entsprechenden Etiketts 11 während einer entsprechenden beschleunigten Bewegung des Mitnahmeorgans 17 in den Übergabebereich 18 erreicht sowie im Anschluss an das Auflegen des jeweiligen Etiketts 11 auf die Materialbahn 12 im Rahmen der beschleunigten Bewegung zu dem Lösebereich 15.

Eine weitere Besonderheit betrifft die Steuerung des Auflegens der Etiketten 11 auf die Materialbahn 12. Mittels einer Sensoreinrichtung 33, vorliegend einer Lichtschranke, wird nach Übernahme des Etiketts 11 durch das Mitnahmeorgan 17 die Lage des jeweiligen Etiketts 11 relativ zu dem Mitnahmeorgan 17 erfasst. Erkennbar in Fig. 5 ist eine besondere Ausführungsform, bei der das Mitnahmeorgan 17 ein radiales Durchgangsloch 37 für das Lichtsignal einer Lichtschranke aufweist, als die die Sensoreinrichtung 33 in diesem Fall ausgebildet ist.

Konkret wird beispielsweise die Position bzw. die Lage einer Kante des Etiketts 11 gemessen. Je nach Ergebnis dieser Erfassung wird dann das Auflegen des Etiketts 11 auf die Materialbahn 12 beeinflusst, um ein lage- bzw. positionsgenaues Auflegen zu ermöglichen.

Dabei kann beispielsweise die Geschwindigkeit des Mitnahmeorgans 17 entsprechend beeinflusst werden, der Zeitpunkt, zu dem das Mitnahmemittel 27 das Etikett 11 durch Unterbrechung der Haltekraft freigibt oder die Relativlage zwischen Mitnahmeorgan 17 und Materialbahn 12 durch entsprechende Beschleunigung oder entsprechendes Abbremsen der Materialbahn 12 oder des Mitnahmeorgans 17. Hier sind diverse Varianten möglich.

Die Relativlage zwischen Mitnahmeorgan 17 und Materialbahn 12 kann dabei durch eine Sensoreinrichtung 34 bestimmt werden, die beispielsweise Druckmarken 35 auf der Materialbahn 12 erkennen kann.

Alternativ könnten auch vor dem Aufbringen der Etiketten 11 auf die Materialbahn 12 in diese vorhandene Ausstanzungen bzw. Löcher 41 durch eine Sensoreinrichtung 36 erkannt werden, vgl. Fig. 6, und abhängig von der Lage der Löcher 41 die Anpassung der Relativlage erfolgen und insbesondere das Auflegen der Etiketten 11 so gesteuert werden, dass die Etiketten 11 die Löcher 41 überdecken. In diesem Zusammenhang kann weiter vorgesehen sein, dass die Relativlage zwischen jedem Loch 41 und dem jeweils dieses überdeckenden Etikett 11 durch eine Sensoreinrichtung 42 erfasst und abhängt davon gegebenenfalls Anpassungen vorgenommen werden. Insbesondere Anpassungen, durch die diese Relativlage bei den folgenden Etiketten 11 geändert wird (Geschwindigkeitsanpassung des Mitnahmeorgans 17, der Materialbahn 12 etc.).

Auch die Lage der Etiketten 11 relativ zu dem Trägerband 14 kann erkannt werden, und zwar mithilfe einer Sensoreinrichtung 40, und in die Steuerung eingehen.

In den Fig. 6, 7 ist schließlich eine Alternative zu einer zu der oben beschriebenen, durch die rotierenden Fördermittel 20, 24 bewirkten Umsetzung der Förderbewegungen des Trägerbands 14 gezeigt. Dabei ist das Führungsorgan 23 nicht ortsfest angeordnet, sondern wird vielmehr mit Hilfe eines entsprechenden Servomotors in Richtung der ersten und zweiten Förderbewegungen hin- und her bewegt, vgl. Fig. 7.

Für die zweite, von dem Lösebereich 15 weg gerichtete Förderbewegung wird dann das Führungsorgan 23 entsprechend unter Mitnahme des Trägerbands 14 von dem Lösebereich 15 weg bewegt, für die erste Förderbewegung zu dem Lösebereich 15 in die entsprechend entgegengesetzte Richtung, ebenfalls unter Mitnahme des Trägerbands 14. Dabei könnte das motorisch bewegbare Führungsorgan 23, entlang dessen die Trägerbahn 14 geführt wird, zusammen mit dem Trägerband 14 von dem Lösebereich 15 wegbewegt werden bzw. unter Mitnahme der Trägerbahn 14, während die Trägerbahn 14 selbst relativ zu dem sich bewegenden Führungsorgan 23 bereits in Richtung des Lösebereichs 15 beschleunigt wird. Diese beiden überlagerten Bewegungen würden im Ergebnis dazu führen, dass für die Beschleunigung der Trägerband 14 auf die gewünschte Endgeschwindigkeit eine größere Wegstrecke zur Verfügung steht als ohne eine solche Bewegung des Führungsorgans 23.

Das motorisch bewegte Führungsorgan 23 kann alternativ die zweite Förderbewegung auch zeitlich vorgelagert durchführen und auch ohne dass die Trägerbahn 14 gleichzeitig zu dem Führungsorgan 23 bewegt wird. Mit anderen Worten könnte in einem Maschinenzyklus das Führungsorgan 23 zusammen mit dem relativ zu diesem in diesem Moment nicht bewegten Trägerband 14 zunächst die entgegengesetzte, zweite Förderbewegung vollziehen, das heißt, die Förderbewegung weg von dem Lösebereich 15. Anschließend könnte das motorisch bewegbare Führungsorgan 23 unter Mitnahme des Trägerbands 14 die erste Förderbewegung hin zu dem Lösebereich 15 ausführen.

In den Fig. 8-10 ist eine Ausführungsform der Erfindung dargestellt, bei der die meisten/nahezu alle der nicht gezeigten Komponenten denjenigen der Fig. 1-5 entsprechen. Gleichartige Bauteile sind in den Fig. 8-10 mit denselben Bezugsziffern versehen wie bei der Ausführungsform der Fig. 1-5.

Im Vergleich zu der Ausführungsform der Fig. 1-5 werden die Etiketten 11 nicht auf eine Materialbahn 12 aufgelegt werden, sondern auf andere Produkte 43. Im vorliegenden Fall auf fertige oder teilfertige Zigarettenpackungen. Es kann sich aber auch um anderen Packungen handeln.

Die Produkte 43 werden durch einen nicht dargestellten Förderer jeweils mit konstanter Geschwindigkeit entlang eines Übergabebereichs 18 gefördert, in dem das Mitnahmeorgan 17, das auch in diesem Fall als (Vakuum-)Auflegewalze ausgebildet ist, jeweils ein Etikett 11 auf jeweils eines der bewegten Produkte 43 auflegt.

Durch die gleichen Förderkomponenten etc. wie bei der Ausführungsform der Fig. 1-5 wird ein Trägerband 14 mit Etiketten 11 zur Verlängerung des Beschleunigungsweges bei einer nachfolgenden entgegengesetzten beschleunigten Förderbewegung zu dem Lösebereich 15 hin zunächst von dem Lösebereich 15 weg bewegt. Nach Abschluss der Bewegung von dem Lösebereich 15 weg erfolgt dann die beschleunigte Bewegung zu dem Lösebereich 15 hin.

In dem Lösebereich 15 wird dann jeweils (mindestens) ein zu lösendes Etikett 11 von dem Mitnahmeorgan 17 übernommen und durch Teilrotation desselben dann dem Übergabebereich 18 zugefördert.

Das Mitnahmeorgan 17 rotiert in der vorliegenden Ausführungsform kontinuierlich mit konstanter Geschwindigkeit.

Das Trägerband 14 wird im Rahmen der auf den Lösebereich 15 gerichteten Förderbewegung zunächst so beschleunigt, dass es (und mit das nächste abzulösende Etikett 11) bei Erreichen des Mitnahmeorgans 17 eine Geschwindigkeit aufweist, die (etwas) kleiner ist als die (konstante) Umfangsgeschwindigkeit des Mitnahmeorgans 17 in diesem Moment.

Ein voreilender Abschnitt 44 des als nächstes zu lösenden Etiketts 11 wird von dem (schnelleren) Mitnahmeorgan 17 mittels dessen Mitnahmemitteln 27 (Unterdrucköffnungen) übernommen, vgl. Fig. 8, während sich ein nacheilender (hinterer) Abschnitt desselben (noch) auf dem (langsameren) Trägerband 14 befindet bzw. mit dem Trägerband 14 lösbar verklebt ist, sodass das zu lösende Etikett 11 bei dieser Übernahme bzw. kurz danach aufgrund der sich ergebenen Geschwindigkeitsdifferenz zwischen voreilendem Abschnitt 44 und nacheilendem Abschnitt 45 straff gezogen wird.

Im weiteren Verlauf wird das Trägerband 14 weiter beschleunigt, bis die Umfangsgeschwindigkeit des Mitnahmeorgans 17 und die Trägerbandgeschwindigkeit gleich sind. Dies ist (spätestens) dann der Fall, wenn das Mitnahmeorgan 17 in dem Übergabebereich 18 nach einer erfolgten Teildrehung desselben den voreilenden Abschnitt 44 des Etiketts 11 auf das Produkt 43 auflegt, vgl. Fig. 9. Zu diesem Zweck werden im vorliegenden Ausführungsbeispiel die auf den voreilenden Abschnitt 44 durch die Mitnahmemittel 27 ausgeübten Haltekräfte unterbrochen.

Zu diesem Zeitpunkt (sowie während der gesamten Zeitspanne, in der das Etikett 11 durch das Mitnahmeorgan 17 auf das Produkt 43 aufgelegt wird) entspricht die Umfangsgeschwindigkeit des Mitnahmeorgans 17 im Übrigen auch der Geschwindigkeit, mit der das jeweilige Produkt 43 dabei entlang des Übergabebereichs gefördert bzw. bewegt wird.

Wie in Fig. 9 gut zu erkennen ist, wird der voreilende Abschnitt 44 des von dem Mitnahmeorgan 17 (teilweise) übernommenen Etiketts 11 bereits auf das Produkt 43 aufgelegt, während sich der nacheilende (hintere) Abschnitt 45 desselben noch auf dem Trägerband 14 befindet.

In der nächsten Übergabephase wird dann der restliche (nacheilende) Teil des Etiketts 11 durch das Mitnahmeorgan 17 von dem Trägerband 14 abgezogen und auf das Produkt 43 aufgelegt und der Zyklus beginnt von vorne, vgl. Fig. 10.

Was die Geschwindigkeit des Trägerbands 14 betrifft, so entspricht sie in dieser Ausführungsform im Übrigen der Umfangsgeschwindigkeit des Mitnahmeorgans 17 in der gesamten Zeitspanne von dem Zeitpunkt des Auflegens des voreilenden Abschnitts 44 des Etiketts 11 auf das Produkt 43 bis zum Zeitpunkt des vollständigen Ablösens des gesamten Etiketts 11 von dem Trägerband 14.

Die Steuerung der vorgenannten Vorgänge unterstützt zum einen eine Sensoreinrichtung 40 (Lichtschranke oder dergleichen), die jeweils die Relativlagen zwischen den aufeinanderfolgenden Etiketten 11 und dem Trägerband 14 erkennt. Zum anderen eine Sensoreinrichtung 34, die die Relativlagen zwischen den im Förderstrom aufeinanderfolgenden Produkten 43 und dem Trägerband 14 erkennt. Auf Basis der von diesen Sensoreinrichtungen 34, 40 erzeugten Signale können die vorgenannten Geschwindigkeiten/Beschleunigungswerte etc. aufeinander abgestimmt werden.

**Bezugszeichenliste:**

| | | | |
|---|---|---|---|
| 10 | Vorrichtung | 36 | Sensoreinrichtung |
| 11 | Etikett | 37 | Durchgangsloch |
| 12 | Materialbahn | 38 | Servomotor |
| 13 | Bobine | 39 | Lagermittel |
| 14 | Trägerband | 40 | Sensoreinrichtung |
| 15 | Lösebereich | 41 | Löcher |
| 16 | Bobine | 42 | Sensoreinrichtung |
| 17 | Mitnahmeorgan | 43 | Produkt |
| 18 | Übergabebereich | 44 | Voreilender Abschnitt |
| 19a-e | Umlenkrolle | 45 | Nacheilender Abschnitt |
| 20 | Fördermittel | | |
| 21 | Servomotor | | |
| 22 | Tänzereinrichtung | | |
| 23 | Führungsorgan | | |
| 24 | Fördermittel | | |
| 25 | Servomotor | | |
| 26 | Tänzereinrichtung | | |
| 27 | Mitnahmemittel | | |
| 28 | Gegenwalze | | |
| 29 | Saugbohrung | | |
| 30 | Gerade | | |
| 31 | Kurve | | |
| 32 | Kurve | | |
| 33 | Sensoreinrichtung | | |
| 34 | Sensoreinrichtung | | |
| 35 | Druckmarken | | |

## Patentansprüche

1. Verfahren zum Aufbringen von Etiketten (11) auf Produkte, insbesondere auf Zuschnitte oder Materialbahnen (12) für Packungen für Tabakprodukte, bei dem ein Trägerband (14) mit darauf angeordneten Etiketten (11) im Rahmen einer ersten, beschleunigten Förderbewegung zu einem Lösebereich (15) gefördert wird, nämlich einem Bereich, in dem jeweils mindestens ein Etikett (11) von dem Trägerband (14) gelöst wird, wobei das Trägerband (14) zur Verlängerung des Weges, entlang dessen das Trägerband (14) mit den darauf angeordneten Etiketten (11) beschleunigt zu dem Lösebereich (15) gefördert wird, durch eine bevorzugt ebenfalls beschleunigte zweite, insbesondere entgegengesetzte Förderbewegung von dem Lösebereich (15) weg bewegt wird, die der ersten Förderbewegung zeitlich vorgelagert ist oder mit dieser zeitlich überlagert ist, **dadurch gekennzeichnet,**
a) **dass** der Lösebereich (15) ein rotierendes, als Abzugswalze ausgebildetes Mitnahmeorgan (17) aufweist, das das zu lösende Etikett (11) von dem Trägerband (14) übernimmt, es danach im Rahmen einer Transferbewegung zu einem Übergabebereich (18) fördert und dort an ein Produkt übergibt, insbesondere dort auf das Produkt auflegt, wie etwa auf eine Materialbahn (12) oder eine Zigarettenpackung,
b) **dass** das beschleunigte Trägerband (14) mit dem zu lösenden Etikett (11) das rotierende Mitnahmeorgan (17) mit einer Geschwindigkeit erreicht, insbesondere durch geeignete Steuerung der Beschleunigungsbewegung des Trägerbands (14), die geringer ist als die Umfangsgeschwindigkeit des rotierenden Mitnahmeorgans (17) in diesem Moment,
c) **dass** ein voreilender Abschnitt (44) des zu lösenden Etiketts (11) von dem rotierenden Mitnahmeorgan (17) übernommen wird, während sich ein nacheilender (hinterer) Abschnitt (45) desselben (noch) auf dem Trägerband (14) befindet, und dass in diesem Moment das rotierende Mitnahmeorgan (17) eine Umfangsgeschwindigkeit aufweist, die größer ist als die Trägerbandgeschwindigkeit - insbesondere durch geeignete Steuerung der Beschleunigungsbewegung des Trägerbands (14) bei mit konstanter Geschwindigkeit rotierendem Mitnahmeorgan (17) -, sodass das zu lösende Etikett (11) aufgrund der Geschwindigkeitsdifferenz straff gezogen wird,
d) **dass** die Produkte, insbesondere die Zigarettenpackungen, entlang eines Übergabebereichs (18) bewegt werden - bevorzugt mit konstanter Geschwindigkeit -, in dem das rotierende Mitnahmeorgan (17) das von ihr jeweils übernommene Etikett (11) auf jeweils eines der Produkte auflegt, und dass die Geschwindigkeit des Trägerbands (14) - insbesondere durch geeignete Steuerung der Beschleunigungsbewegung des Trägerbands (14) bei mit konstanter Geschwindigkeit rotierendem Mitnahmeorgan (17) -, der Umfangsgeschwindigkeit des rotierenden Mitnahmeorgan (17) entspricht, wenn das rotierende Mitnahmeorgan (17) den voreilenden Abschnitt (44) des Etiketts (11) auf das Produkt auflegt, und
e) **dass** der voreilende Abschnitt (44) des von dem rotierenden Mitnahmeorgan (17) übernommenen Etiketts (11) bereits auf das Produkt aufgelegt wird, während sich der nacheilende (hintere) Abschnitt (45) desselben noch auf dem Trägerband (14) befindet.

2. Verfahren gemäß Anspruch 1, **dadurch gekennzeichnet, dass** die den Beschleunigungsweg verlängernde, zweite Förderbewegung, die erste Förderbewegung zu dem Lösebereich (15), und das Lösen des mindestens einen Etiketts (11) von dem Trägerband (14) zyklisch wiederkehrend bzw. taktweise erfolgen, insbesondere im Maschinentakt.

3. Verfahren gemäß Anspruch 2, **dadurch gekennzeichnet, dass** in einem Zyklus bzw. Takt zunächst die zweite Förderbewegung von dem Lösebereich (15) weg erfolgt, danach die erste (beschleunigte) Förderbewegung zu dem Lösebereich (15) hin und danach das Lösen des mindestens einen Etiketts (11) von dem Trägerband (14).

4. Verfahren gemäß Anspruch 1, 2 oder 3, **dadurch gekennzeichnet, dass** die zweite Förderbewegung von dem Lösebereich (15) weg durch Rotation eines das Trägerband (14) fördernden, rotierenden Fördermittels (20) bewirkt wird, wie etwa einer Förderwalze bzw. eines Förderwalzenpaares oder einer Bobine, auf die das Trägerband (14) aufgewickelt wird.

5. Verfahren gemäß einem oder mehreren der vorhergehenden Ansprüche, **dadurch gekennzeichnet, dass** die zweite Förderbewegung des Trägerbands (14) von dem Lösebereich (15) weg durch eine translatorische Bewegung oder eine nicht-rotatorische Bewegung entlang einer gekrümmten Bahn eines das Trägerband (14) während der Bewegung mitnehmenden Führungsorgans (23) bewirkt wird, insbesondere eines bevorzugt länglichen Umlenkorgans, entlang dessen das Trägerband (14) geführt wird.

6. Verfahren gemäß Anspruch 5, **dadurch gekennzeichnet, dass** das vorzugsweise insbesondere zyklisch bzw. taktweise hin- und her bewegte Führungsorgan (23) nach Abschluss der Bewegung eine entgegengesetzte Bewegung ausführt, insbesondere zurück in eine Ausgangsstellung.

7. Verfahren gemäß einem oder mehreren der vorhergehenden Ansprüche, **dadurch gekennzeichnet, dass** die erste Förderbewegung zu dem Lösebereich (15) durch beschleunigte Rotation eines das Trägerband (14) fördernden, rotierenden Fördermittels (24) erfolgt, wie etwa einer Förderwalze bzw. eines Förderwalzenpaares oder einer Bobine, auf die das Trägerband (14) aufgewickelt wird.

8. Verfahren gemäß einem oder mehreren der vorhergehenden Ansprüche, **dadurch gekennzeichnet, dass** die erste und zweite Förderbewegung derart ausgebildet sind, dass der zeitabhängige Geschwindigkeitsverlauf des Trägerbands (14) einer harmonischen Schwingung entspricht.

9. Verfahren gemäß Anspruch 1, **dadurch gekennzeichnet, dass** die Geschwindigkeit des Trägerbands (14) der Umfangsgeschwindigkeit des rotierenden Mitnahmeorgans (17) in der gesamten Zeitspanne von dem Zeitpunkt des Auflegens des voreilenden Abschnitts (44) des Etiketts (11) auf das Produkt bis zum Zeitpunkt des vollständigen Ablösens des gesamten Etiketts (11) von dem Trägerband (14) entspricht.

10. Verfahren gemäß einem oder mehreren der vorhergehenden Ansprüche 1 oder 9, **dadurch gekennzeichnet, dass** während der gesamten Zeitspanne, in der das Etikett (11) durch das rotierende Mitnahmeorgan (17) auf das Produkt aufgelegt wird, die Umfangsgeschwindigkeit des bevorzugt mit konstanter Geschwindigkeit rotierenden Mitnahmeorgans (17) und die Geschwindigkeit des bevorzugt ebenfalls mit konstanter Geschwindigkeit bewegten Produkts gleich sind.

11. Verfahren gemäß einem oder mehreren der vorhergehenden Ansprüche 1, 9 oder 10, **dadurch gekennzeichnet, dass** die Lage des zu lösenden Etiketts (11) relativ zu dem Mitnahmeorgan (17) mittels eines Sensors (33, 34) erfasst wird, wie etwa einer Kamera oder einer Lichtschranke, insbesondere während der Förderbewegung des Mitnahmeorgans (17), und dass die Übergabe des Etiketts (11) an das Produkt abhängig von der erfassten Relativlage gesteuert wird.

12. Vorrichtung zum Aufbringen von Etiketten (11) auf Produkte zur Durchführung des Verfahrens gemäß einem oder mehreren der Ansprüche 1-11, mit einem motorisch angetriebenen Fördermittel (24), mit dem ein Trägerband (14) mit darauf angeordnete Etiketten (11) im Rahmen einer ersten, beschleunigten Förderbewegung zu einem Lösebereich (15) der Vorrichtung förderbar ist, nämlich zu einem Bereich, in dem jeweils mindestens ein Etikett (11) von dem Trägerband (14) lösbar ist, mit einer den Antrieb eines oder des Fördermittels (20) steuernde Steuereinrichtung, die derart ausgebildet ist, dass das Fördermittel (20) das Trägerband (14) zur Verlängerung des Weges, entlang dessen das Trägerband (14) mit den darauf angeordneten Etiketten (11) beschleunigt zum Lösebereich (15) förderbar ist, durch eine zweite, insbesondere entgegengesetzte Förderbewegung von dem Lösebereich (15) weg bewegbar ist, die der ersten Förderbewegung zeitlich vorgelagert ist oder mit dieser zeitlich überlagert ist, **dadurch gekennzeichnet, dass** die Steuereinrichtung derart ausgebildet ist,
a) dass das beschleunigte Trägerband (14) mit dem zu lösenden Etikett (11) ein rotierendes, als Abzugswalze ausgebildetes Mitnahmeorgan (17), das das zu lösende Etikett (11) von dem Trägerband (14) übernimmt, es danach im Rahmen einer Transferbewegung zu einem Übergabebereich (18) fördert und dort an ein Produkt übergibt, insbesondere dort auf das Produkt auflegt, mit einer Geschwindigkeit erreicht, die geringer ist als die Umfangsgeschwindigkeit des rotierenden Mitnahmeorgans (17) in diesem Moment, insbesondere durch geeignete Steuerung der Beschleunigungsbewegung des Trägerbands (14),
b) dass ein voreilender Abschnitt (44) des zu lösenden Etiketts (11) von dem rotierenden Mitnahmeorgan (17) übernommen wird, während sich ein nacheilender (hinterer) Abschnitt (45) desselben (noch) auf dem Trägerband (14) befindet, und dass in diesem Moment das rotierende Mitnahmeorgan (17) eine Umfangsgeschwindigkeit aufweist, die größer ist als die Trägerbandgeschwindigkeit - insbesondere durch geeignete Steuerung der Beschleunigungsbewegung des Trägerbands (14) bei mit konstanter Geschwindigkeit rotierendem Mitnahmeorgan (17) -, sodass das zu lösende Etikett (11) aufgrund der Geschwindigkeitsdifferenz straff gezogen wird,
c) dass die Produkte, insbesondere die Zigarettenpackungen, entlang eines Übergabebereichs (18) bewegt werden - bevorzugt mit konstanter Geschwindigkeit -, in dem das rotierende Mitnahmeorgan (17) das von ihr jeweils übernommene Etikett (11) auf jeweils eines der Produkte auflegt, und dass die Geschwindigkeit des Trägerbands (14) - insbesondere durch geeignete Steuerung der Beschleunigungsbewegung des Trägerbands (14) bei mit konstanter Geschwindigkeit rotierendem Mitnahmeorgan (17) -, der Umfangsgeschwindigkeit des rotierenden Mitnahmeorgan (17) entspricht, wenn das rotierende Mitnahmeorgan (17) den voreilenden Abschnitt (44) des Etiketts (11) auf das Produkt auflegt, und
d) dass der voreilende Abschnitt (44) des von dem rotierenden Mitnahmeorgan (17) übernommenen Etiketts (11) bereits auf das Produkt aufgelegt wird, während sich der nacheilende (hintere) Abschnitt (45) desselben noch auf dem Trägerband (14) befindet.

## Claims

1. Method for applying labels (11) to products, in particular to blanks or material webs (12) for packs for tobacco products, in the case of which a carrier strip (14) with labels (11) arranged thereon is conveyed, over the course of a first, accelerated conveying movement, to a detachment region (15), namely to a region in which in each case at least one label (11) is detached from the carrier strip (14), wherein, for the purpose of extending the distance along which the carrier strip (14) with the labels (11) arranged thereon is conveyed in an accelerated state to the detachment region (15), the carrier strip (14) is moved away from the detachment region (15) by a second, preferably likewise accelerated conveying movement, in particular in the opposite direction, which occurs at a time prior to the first conveying movement or simultaneously therewith, **characterized**
a) **in that** the detachment region (15) has a rotating carry-along member (17), which is designed in the form of a pull-off roller and receives from the carrier strip (14) the label (11) which is to be detached, then conveys the label, over the course of a transfer movement, to a transfer region (18) and transfers it there onto a product, in particular positions it there on the product, for example onto a material web (12) or a cigarette pack,
b) **in that** the accelerated carrier strip (14) with the label (11) which is to be detached, in particular as a result of the accelerated movement of the carrier strip (14) being suitably controlled, reaches the rotating carry-along member (17) at a speed which is lower than the circumferential speed of the rotating carry-along member (17) at this moment in time,
c) **in that** a leading portion (44) of the label (11) which is to be detached is received by the rotating carry-along member (17) while a trailing (rear) portion (45) of the same is (still) located on the carrier strip (14), and in that, at this moment in time, the rotating carry-along member (17) has a circumferential speed which is greater than the carrier-strip speed - in particular as a result of the accelerating movement of the carrier strip (14) being suitably controlled while the carry-along member (17) is rotating at constant speed - and therefore the label (11) which is to be detached is pulled tight on account of the difference in speed,
d) **in that** the products, in particular the cigarette packs, are moved - preferably at constant speed - along a transfer region (18) in which the label (11) respectively received by the rotating carry-along member (17) is positioned by the latter on a respective one of the products, and in that the speed of the carrier strip (14) - in particular as a result of the accelerating movement of the carrier strip (14) being suitably controlled while the carry-along member (17) is rotating at constant speed - corresponds to the circumferential speed of the rotating carry-along member (17) when the rotating carry-along member (17) is positioning the leading portion (44) of the label (11) on the product, and
e) **in that** the leading portion (44) of the label (11) received by the rotating carry-along member (17) is already being positioned on the product while the trailing (rear) portion (45) of the same is still located on the carrier strip (14).

2. Method according to Claim 1, **characterized in that** the second conveying movement, which extends the accelerating distance, the first conveying movement to the detachment region (15) and the operation of detaching the at least one label (11) from the carrier strip (14) take place in a cyclically recurring or cyclical manner, in particular in time with the cycle of the machine.

3. Method according to Claim 2, **characterized in that**, in one cycle, first of all the second conveying movement away from the detachment region (15) takes place, this being followed by the first (accelerated) conveying movement in the direction of the detachment region (15) and then the operation of detaching the at least one label (11) from the carrier strip (14).

4. Method according to Claim 1, 2 or 3, **characterized in that** the second conveying movement away from the detachment region (15) is brought about by rotation of a rotating conveying means (20) conveying the carrier strip (14), for example of a conveying roller or of a pair of conveying rollers or of a reel onto which the carrier strip (14) is wound up.

5. Method according to one or more of the preceding claims, **characterized in that** the second conveying movement of the carrier strip (14) away from the detachment region (15) is brought about by a translatory movement or a non-rotary movement along a curved path of a guide member (23) which carries the carrier strip (14) along during said movement, in particular of a preferably elongate deflecting member along which the carrier strip (14) is guided.

6. Method according to Claim 5, **characterized in that**, following completion of the movement, the guide member (23), which preferably moves back and forth in particular cyclically, performs a movement in the opposite direction, in particular back into a starting position.

7. Method according to one or more of the preceding claims, **characterized in that** the first conveying movement to the detachment region (15) takes place by accelerated rotation of a rotating conveying means (24) conveying the carrier strip (14), for example of a conveying roller or of a pair of conveying rollers or of a reel onto which the carrier strip (14) is wound up.

8. Method according to one or more of the preceding claims, **characterized in that** the first and second conveying movements are such that the time-dependent speed profile of the carrier strip (14) corresponds to a harmonic oscillation.

9. Method according to Claim 1, **characterized in that** the speed of the carrier strip (14) corresponds to the circumferential speed of the rotating carry-along member (17) throughout the time period spanning from the point in time at which the leading portion (44) of the label (11) is positioned on the product to the point in time at which the entire label (11) is fully detached from the carrier strip (14) .

10. Method according to one or more of the preceding Claims 1 and 9, **characterized in that**, throughout the time period in which the label (11) is being positioned on the product by the rotating carry-along member (17), the circumferential speed of the rotating carry-along member (17), which preferably rotates at constant speed, and the speed of the product, which preferably moves likewise at constant speed, are identical.

11. Method according to one or more of preceding Claims 1, 9 and 10, **characterized in that** the position of the label (11) which is to be detached relative to the carry-along member (17) is sensed by means of a sensor (33, 34), for example a camera or a light barrier, in particular during the conveying movement of the carry-along member (17), and **in that** the transfer of the label (11) onto the product is controlled in dependence on the relative position sensed.

12. Apparatus for applying labels (11) to products and for implementing the method according to one or more of Claims 1 - 11, having a motor-driven conveying means (24), by means of which a carrier strip (14) with labels (11) arranged thereon can be conveyed, over the course of a first, accelerated conveying movement, to a detachment region (15) of the apparatus, namely to a region in which in each case at least one label (11) can be detached from the carrier strip (14), and having a control device, which controls the drive of a or of the conveying means (20) and is designed such that, for the purpose of extending the distance along which the carrier strip (14) with the labels (11) arranged thereon can be conveyed in an accelerated state to the detachment region (15), the conveying means (20) the carrier strip (14) can be moved away from the detachment region (15) by a second conveying movement, in particular in the opposite direction, which occurs at a time prior to the first conveying movement or simultaneously therewith, **characterized in that** the control device is designed such
a) that a rotating carry-along member (17), which is designed in the form of a pull-off roller and receives from the carrier strip (14) the label (11) which is to be detached, then conveys the label, over the course of a transfer movement, to a transfer region (18) and transfers it there onto a product, in particular positions it there on the product, is reached, by the accelerated carrier strip (14) with the label (11) which is to be detached, at a speed which is lower than the circumferential speed of the rotating carry-along member (17) at this moment in time, in particular as a result of the accelerating movement of the carrier strip (14) being suitably controlled,
b) that a leading portion (44) of the label (11) which is to be detached is received by the rotating carry-along member (17) while a trailing (rear) portion (45) of the same is (still) located on the carrier strip (14), and that, at this moment in time, the rotating carry-along member (17) has a circumferential speed which is greater than the carrier-strip speed - in particular as a result of the accelerating movement of the carrier strip (14) being suitably controlled while the carry-along member (17) is rotating at constant speed - and therefore the label (11) which is to be detached is pulled tight on account of the difference in speed,
c) that the products, in particular the cigarette packs, are moved - preferably at constant speed - along a transfer region (18) in which the label (11) respectively received by the rotating carry-along member (17) is positioned by the latter on a respective one of the products, and that the speed of the carrier strip (14) - in particular as a result of the accelerating movement of the carrier strip (14) being suitably controlled while the carry-along member (17) is rotating at constant speed - corresponds to the circumferential speed of the rotating carry-along member (17) when the rotating carry-along member (17) is positioning the leading portion (44) of the label (11) on the product, and
d) that the leading portion (44) of the label (11) received by the rotating carry-along member (17) is already being positioned on the product while the trailing (rear) portion (45) of the same is still located on a carrier strip (14).

## Revendications

1. Procédé d'application d'étiquettes (11) sur des produits, en particulier sur des découpes ou des bandes de matériau (12) pour des paquets pour des produits du tabac, dans lequel une bande porteuse (14) sur laquelle sont disposées des étiquettes (11) est transportée dans le cadre d'un premier mouvement de transport accéléré jusqu'à une région de détachement (15), à savoir jusqu'à une région dans laquelle respectivement au moins une étiquette (11) est détachée de la bande porteuse (14), la bande porteuse (14), pour le prolongement de la distance le long de laquelle la bande porteuse (14) dotée des étiquettes (11) disposées sur celle-ci est transportée de manière accélérée jusqu'à la région de détachement (15), étant déplacée à l'écart de la région de détachement (15) par un deuxième mouvement de transport de préférence également accéléré, en particulier opposé, qui précède le premier mouvement de transport dans le temps ou est superposé avec celui-ci dans le temps, **caractérisé**
a) **en ce que** la région de détachement (15) comprend un organe d'entraînement (17) tournant réalisé sous forme de rouleau d'enlèvement, qui réceptionne l'étiquette (11) à détacher en provenance de la bande porteuse (14), la transporte ensuite dans le cadre d'un mouvement de transfert jusqu'à une région de transfert (18) et l'y transfère à un produit, en particulier l'y applique sur le produit, par exemple sur une bande de matériau (12) ou un paquet de cigarettes,
b) **en ce que** la bande porteuse accélérée (14) dotée de l'étiquette (11) à détacher atteint l'organe d'entraînement (17) tournant à une vitesse, en particulier par commande appropriée du mouvement d'accélération de la bande porteuse (14), qui est inférieure à la vitesse périphérique de l'organe d'entraînement (17) tournant à cet instant,
c) **en ce qu'**une partie en avance (44) de l'étiquette (11) à détacher est réceptionnée par l'organe d'entraînement (17) tournant, tandis qu'une partie en retard (arrière) (45) de celle-ci se trouve (encore) sur la bande porteuse (14), et en ce qu'à cet instant l'organe d'entraînement (17) tournant présente une vitesse périphérique qui est supérieure à la vitesse de la bande porteuse, en particulier par commande appropriée du mouvement d'accélération de la bande porteuse (14) en cas d'organe d'entraînement (17) tournant à vitesse constante, de sorte que l'étiquette (11) à détacher soit tirée de manière tendue en raison de la différence de vitesses,
d) **en ce que** les produits, en particulier les paquets de cigarettes, sont déplacés le long d'une région de transfert (18), de préférence à vitesse constante, dans laquelle l'organe d'entraînement (17) tournant applique sur respectivement l'un des produits l'étiquette (11) réceptionnée respectivement par celui-ci, et en ce que la vitesse de la bande porteuse (14), en particulier par commande appropriée du mouvement d'accélération de la bande porteuse (14) en cas d'organe d'entraînement (17) tournant à une vitesse constante, correspond à la vitesse périphérique de l'organe d'entraînement (17) tournant lorsque l'organe d'entraînement (17) tournant applique sur le produit la partie en avance (44) de l'étiquette (11), et
e) **en ce que** la partie en avance (44) de l'étiquette (11) réceptionnée par l'organe d'entraînement (17) tournant est déjà appliquée sur le produit pendant que la partie en retard (arrière) (45) de celle-ci se trouve encore sur la bande porteuse (14).

2. Procédé selon la revendication 1, **caractérisé en ce que** le deuxième mouvement de transport prolongeant la distance d'accélération, le premier mouvement de transport jusqu'à la région de détachement (15), et le détachement de l'au moins une étiquette (11) de la bande porteuse (14) s'effectuent cycliquement de manière récurrente ou cadencée, en particulier à la cadence de la machine.

3. Procédé selon la revendication 2, **caractérisé en ce que** dans un cycle ou à une cadence, tout d'abord le deuxième mouvement de transport à l'écart de la région de déplacement (15), ensuite le premier mouvement de transport (accéléré) vers la région de détachement (15) et ensuite le détachement de l'au moins une étiquette (11) de la bande porteuse (14) s'effectuent.

4. Procédé selon la revendication 1, 2 ou 3, **caractérisé en ce que** le deuxième mouvement de transport à l'écart de la région de détachement (15) est provoqué par rotation d'un moyen de transport (20) tournant transportant la bande porteuse (14), par exemple d'un rouleau de transport ou d'une paire de rouleaux de transport ou d'une bobine sur laquelle la bande porteuse (14) est enroulée.

5. Procédé selon l'une ou plusieurs des revendications précédentes, **caractérisé en ce que** le deuxième mouvement de transport de la bande porteuse (14) à l'écart de la région de détachement (15) est provoqué par un mouvement de translation ou un mouvement non rotatif le long d'une trajectoire incurvée d'un organe de guidage (23) entraînant la bande porteuse (14) pendant le mouvement, en particulier d'un organe de déviation de préférence allongé, le long duquel la bande porteuse (14) est guidée.

6. Procédé selon la revendication 5, **caractérisé en ce que** l'organe de guidage (23) déplacé suivant un mouvement de va-et-vient de préférence en particulier de manière cyclique ou cadencée effectue, une fois le mouvement terminé, un mouvement opposé, en particulier de retour à une position initiale.

7. Procédé selon l'une ou plusieurs des revendications précédentes, **caractérisé en ce que** le premier mouvement de transport jusqu'à la région de détachement (15) s'effectue par rotation accélérée d'un moyen de transport (24) tournant transportant la bande porteuse (14), par exemple d'un rouleau de transport ou d'une paire de rouleaux de transport ou d'une bobine sur laquelle la bande porteuse (14) est enroulée.

8. Procédé selon l'une ou plusieurs des revendications précédentes, **caractérisé en ce que** le premier et le deuxième mouvement de transport sont réalisés de telle sorte que le profil de vitesse, dépendant du temps, de la bande porteuse (14) corresponde à une oscillation harmonique.

9. Procédé selon la revendication 1, **caractérisé en ce que** la vitesse de la bande porteuse (14) correspond à la vitesse périphérique de l'organe d'entraînement (17) tournant dans tout le laps de temps de l'instant de l'application de la partie en avance (44) de l'étiquette (11) sur le produit à l'instant du détachement complet de toute l'étiquette (11) de la bande porteuse (14).

10. Procédé selon l'une ou plusieurs des revendications précédentes 1 ou 9, **caractérisé en ce que** pendant tout le laps de temps pendant lequel l'étiquette (11) est appliquée sur le produit par l'organe d'entraînement (17) tournant, la vitesse périphérique de l'organe d'entraînement (17) tournant de préférence à vitesse constante et la vitesse du produit déplacé de préférence également à vitesse constante sont identiques.

11. Procédé selon l'une ou plusieurs des revendications précédentes 1, 9 ou 10, **caractérisé en ce que** la position de l'étiquette (11) à détacher par rapport à l'organe d'entraînement (17) est détectée au moyen d'un capteur (33, 34), par exemple une caméra ou une barrière lumineuse, en particulier pendant le mouvement de transport de l'organe d'entraînement (17), et **en ce que** le transfert de l'étiquette (11) au produit est commandé en fonction de la position relative détectée.

12. Dispositif d'application d'étiquettes (11) sur des produits pour la mise en œuvre du procédé selon l'une ou plusieurs des revendications 1 à 11, comportant un moyen de transport (24) entraîné de manière motorisée, à l'aide duquel une bande porteuse (14) sur laquelle sont disposées des étiquettes (11) peut être transportée dans le cadre d'un premier mouvement de transport accéléré jusqu'à une région de détachement (15) du dispositif, à savoir jusqu'à une région dans laquelle respectivement au moins une étiquette (11) peut être détachée de la bande porteuse (14), comportant un dispositif de commande commandant l'entraînement d'un ou du moyen de transport (20), lequel dispositif de commande est réalisé de telle sorte que le moyen de transport (20) la bande porteuse (14), pour le prolongement de la distance le long de laquelle la bande porteuse (14) dotée des étiquettes (11) disposées sur celle-ci peut être transportée de manière accélérée jusqu'à la région de détachement (15), peut être déplacée à l'écart de la région de détachement (15) par un deuxième mouvement de transport, en particulier opposé, qui précède le premier mouvement de transport dans le temps ou est superposé avec celui-ci dans le temps, **caractérisé en ce que** le dispositif de commande est réalisé de telle sorte
a) que la bande porteuse (14) accélérée dotée de l'étiquette (11) à détacher atteint un organe d'entraînement (17) tournant réalisé sous forme de rouleau d'enlèvement, qui réceptionne l'étiquette (11) à détacher en provenance de la bande porteuse (14), la transporte ensuite dans le cadre d'un mouvement de transfert jusqu'à une région de transfert (18) et l'y transfère à un produit, en particulier l'y applique sur le produit, à une vitesse qui est inférieure à la vitesse périphérique de l'organe d'entraînement (17) tournant à cet instant, en particulier par commande appropriée du mouvement d'accélération de la bande porteuse (14),
b) qu'une partie en avance (44) de l'étiquette (11) à détacher est réceptionnée par l'organe d'entraînement (17) tournant, tandis qu'une partie en retard (arrière) (45) de celle-ci se trouve (encore) sur la bande porteuse (14), et qu'à cet instant l'organe d'entraînement (17) tournant présente une vitesse périphérique qui est supérieure à la vitesse de la bande porteuse, en particulier par commande appropriée du mouvement d'accélération de la bande porteuse (14) en cas d'organe d'entraînement (17) tournant à vitesse constante, de sorte que l'étiquette (11) à détacher soit tirée de manière tendue en raison de la différence de vitesses,
c) que les produits, en particulier les paquets de cigarettes, sont déplacés le long d'une région de transfert (18), de préférence à vitesse constante, dans laquelle l'organe d'entraînement (17) tournant applique sur respectivement l'un des produits l'étiquette (11) réceptionnée respectivement par celui-ci, et que la vitesse de la bande porteuse (14), en particulier par commande appropriée du mouvement d'accélération de la bande porteuse (14) en cas d'organe d'entraînement (17) tournant à une vitesse constante, correspond à la vitesse périphérique de l'organe d'entraînement (17) tournant lorsque l'organe d'entraînement (17) tournant applique sur le produit la partie en avance (44) de l'étiquette (11), et
d) que la partie en avance (44) de l'étiquette (11) réceptionnée par l'organe d'entraînement (17) tournant est déjà appliquée sur le produit pendant que la partie en retard (arrière) (45) de celle-ci se trouve encore sur la bande porteuse (14).
